# EUROPÄISCHE PATENTSCHRIFT

(11) **EP 1 977 065 B1**
(45) Veröffentlichungstag und Bekanntmachung des Hinweises auf die Patenterteilung: **24.08.2011**
(21) Anmeldenummer: 06819595.7
(22) Anmeldetag: 20.11.2006
(51) Int. Cl.: E05F 7/08, E05C 9/20

(54) **ECKUMLENKUNG**
CORNER DEFLECTION
RENVOI D'ANGLE

(30) Priorität: 25.01.2006 DE 202006001247 U
(43) Veröffentlichungstag der Anmeldung: 08.10.2008
(73) Patentinhaber: SIEGENIA-AUBI KG, 57234 Wilnsdorf (DE)
(72) Erfinder: ALBAYRAK, Erol, 57078 Siegen (DE); LOOS, Horst, 57258 Freudenberg (DE)
(86) Internationale Anmeldenummer: PCT/EP2006/068638
(87) Internationale Veröffentlichungsnummer: WO 2007/085311

(56) Entgegenhaltungen:
- DE-A1- 2 010 407
- DE-U- 1 988 523
- DE-U1- 8 201 403
- DE-U1- 20 111 025
- DE-U1- 29 620 151
- FR-A1- 2 521 629
- GB-A- 2 297 792

## Beschreibung

Die Erfindung betrifft eine Eckumlenkung nach dem Oberbegriff des Anspruchs 1. Derartige Eckumlenkungen sind bereits seit langen bekannt.

Aus der DE 201 11 025 U1 ist eine Eckumlenkung bekannt, die ein Umlenkglied aufweist, welches mit zwei im rechten Winkel zueinander bewegbaren und an den Stulpschienen geführten Treibstangen kuppelbar ist. Um von 90° abweichende Flügelecken mit dem Beschlagteil ausstatten zu können, ist der als Winkel ausgebildete Stulpe entsprechend aufweitbar.

Dabei ist das Umlenkglied fest mit den Treibstangen verbunden. Wird der Winkel des Winkelstulps in einen Winkel größer 100° aufgebogen, so muss auch die Führung 15 des Federpakets mit aufgeweitet werden. Es ist keine lösbare Kupplung des Federpakets an einer der Treibstangen vorgesehen. Eine geringfügige Winkelaufweitung kann durch Toleranzen in der Führung ausgeglichen werden. Eine größere Verformung wird zu einem Einfallen der Führung führen.

Aus der DE 196 39 893 A1 ist eine Eckumlenkung bekannt, bei der ein Führungskanal aus Kunststoff zur Führung eines Umlenkgliedes vorgesehen ist. Die Eckumlenkung mit dem darin längsgeführten biegsamen Umlenkglied dient der Übertragung einer Schubbewegung eines ersten angrenzenden Treibstangenbeschlagbauteils auf ein anderes Treibstangenbeschlagbauteil an einem angrenzenden Flügelholm, der in einem Winkel, z.B. rechtwinklig, zum ersten Flügelholm verläuft. Der Führungskanal ist mit einem Gelenk in Form einer Sollbiegestelle versehen, so dass die Eckumlenkung jeder gewünschten Winkelstellung der beiden anzukoppelnden Treibstangen angepasst werden kann. Es ist hierbei kein Stulpwinkel oder Stulpschiene vorgesehen, die zur Abdeckung der Beschlagaufnahmenut dienen könnten, die in der Falzfläche des Flügel angebracht ist und in der die Eckumlenkung montiert wird. Die Stulpschiene dient dabei der Abdeckung der Beschlagaufnahmenut. Aus der AT 391 513 B ist es bereits bekannt, einen Führungskanal mit zwei Stulpschienen zu versehen, wobei beide Stulpschienen über ein Gelenk miteinander verbunden sind. Das Gelenk dient dabei der Anpassung an Eckgeometrien von Fenstern oder Türen mit einem Winkel, der von einem rechten Winkel abweicht. Das Gelenk besteht hier aus einer längs der Stulpschienen verschiebbaren und verformbaren Winkellasche, über die die beiden Stulpschienen verbunden sind. Der Führungskanal besteht aus einem biegbaren Profilabschnitt mit C-förmigen Querschnitt.

Die DE 29 41 631 C2 zeigt eine Eckumlenkung, bei der an einer Stulpschiene ein Führungskanal befestigt ist. Der Führungskanal dient auch hier zur Aufnahme eines biegsamen Umlenkglieds und ist C-förmig profiliert. Die Stulpschiene trägt an ihrem Ende eine Kupplungsvorrichtung mittels der eine rechtwinklig dazu verlaufende Stulpschiene eines benachbarten zweiten Treibstangenbeschlagbauteils gekoppelt werden kann. Das Umlenkglied trägt ein Kopplungselement in Form eines Zapfens, der bei der Kopplung der Stulpschienen in eine Bohrung der Treibstange des benachbarten Treibstangenbeschlagbauteils eingreift. Das Vorgehen beim Koppeln der Stulpschienen kann der EP 0 305 731 A2 entnommen werden.

Aus der DE-U 7419450 ist eine Eckumlenkung bekannt geworden, bei der die Stulpschienen einen Stulpwinkel bilden. Der Führungskanal aus einem abgewinkelten Profilabschnitt ist innenseitig befestigt. Diese Ausgestaltung entspricht dem weit verbreiteten Standard von Eckumlenkungen.

Nachteilig bei diesen letztgenannten Ausführungen ist, dass diese nicht raumsparend verpackt werden können. Die Schenkellängen der Eckumlenkungen bedingen, dass diese eine dreieckige Lagerfläche und/oder Umkartons benötigen. Die Eckumlenkungen werden daher in der gewünschten Verpackungsmenge gebündelt, wodurch sich eine etwas höhere Packdichte erreichen lässt. Nachteilig ist auch, dass die Stulpwinkel im gesamten Fertigungsprozess zum einen viel Raum beanspruchen und zum anderen empfindlich gegen Verformungen sind. So lassen sich die Stulpwinkel nicht in Trommeln verzinken, da die langen Schenkeln sich ineinander verharken und deformiert werden.

Die Eckumlenkungen mit nur einer Stulpschiene weisen diesen Nachteil nicht auf. Die Verwendung setzt jedoch zumindest ein bestimmtes benachbartes Bauteil zum ankoppeln voraus. Dies ist jedoch nicht bei jedem Anwendungsfall gegeben. Bei der eingangs genannten Ausführung ist aufgrund der Kunststoffführung mit einem vermehrten Schlupf und Verschleiß nach einem gewissen Zeitablauf zu rechnen.

Aufgabe der Erfindung ist es, eine Eckumlenkung bereit zu stellen, welche die vorgenannten Nachteile vermeidet.

Die Aufgabenlösung sieht die Merkmale des kennzeichnenden Teils des Anspruchs 1 vor.

Die im Grunde einfache Maßnahme, wonach die Stulpschienen im Anlieferungszustand einen Winkel von 180° zueinander einnehmen und das Gelenk aus einer Sollbiegestelle besteht, führt dazu, dass die Stulpschienen als gestreckte Stange hergestellt und ausgeliefert werden können. Die Verarbeitung der Stangen ist dabei wesentlich einfacher zu handhaben als die von abgewinkelten Bauteilen mit großer Schenkellänge. Bei der Montage der Eckumlenkung wird diese mit dem an einer Stulpschiene befestigten Führungskanal an den Flügel herangeführt und befestigt. Dann wird die noch nicht anliegende Stulpschiene an dem Gelenk verschwenkt und zur Anlage an dem zweiten Flügelholm gebracht. Dabei werden die Treibstangen antriebsverbunden. Schließlich lassen sich die so beschaffenen Eckumlenkungen auch leicht verpacken, da nun nur noch die kürzeren Führungskanäle vorstehen. Somit ist neben der Verbesserung des Herstellungsprozesses beim Beschlaghersteller auch der Gebrauchswert für den Fensterhersteller erhöht.

Dadurch, dass an dem Umlenkglied und zumindest einer Treibstange eine Kupplungsverbindung vorgesehen ist, wird gewährleistet, dass die Antriebsverbindung der Treibstangen auf einfache Weise geschaffen werden kann.

Dass zumindest eine noch nicht verbundene Treibstange mit dem Umlenkglied über das Schwenken der Stulpschienen an dem Gelenk gekuppelt werden kann, trägt dazu bei, dass die Antriebsverbindung der Treibstangen somit nicht über einen zusätzlichen Arbeitsgang hergestellt wird, sondern quasi automatisch erfolgt, wenn die Montage der Eckumlenkung vorgenommen, bzw. die Stulpschiene am Gelenk in die Funktionsstellung verschwenkt wird.

Ferner ist vorgesehen, dass an dem Führungskanal Formschlussmittel vorgesehen sind, die mit entsprechenden Gegenformschlussmitteln der Stulpschiene kuppelbar sind. Die Festlegung des Führungskanals an den Stulpschienen kann dadurch ohne zur Hilfenahme separater Befestigungsmittel erfolgen. Die Formschlussmittel lassen zudem eine Anbindung an die jeweils anderen Stulpschienen zu, wenn die Stulpschienen an dem Gelenk verschwenkt werden.

Es ist auch zweckmäßig, wenn die Stulpschienen bezogen auf das Gelenk spiegelsymmetrisch ausgebildet sind. Dadurch ergeben sich keine Verwechslungen bei der Montage der Eckumlenkungen an sich und der Eckumlenkungen an dem Flügel.

Die Sollbiegestelle kann auch durch Ausnehmungen im Übergangsbereich der Stulpschienen geschaffen werden, die einen gewissen Abstand von der Seitenkante der Stulpschienen haben. Beim Biegen der Stulpschienen wird sich jedoch zwangsweise an der Aussenkante der Stulpschiene eine nach außen weisende Wulst ergeben, welche eine Montage in der Beschlagaufnahmenut erschwert. Daher ist es vorteilhaft, wenn die Sollbiegestelle mit seitlichen Ausnehmungen versehen ist.

Es ist dabei auch vorgesehen, dass die Kupplungsverbindung aus einer Mitnehmer-Öffnungsverbindung besteht. Mit der Mitnehmer-Öffnungsverbindung ist eine Formschlussverbindung gemeint, bei der ein Element (z.B. ein Zapfen) in eine Öffnung (z.B. eine Bohrung) eines anderen Elementes eingreift. Derartige Kupplungsverbindungen lassen sich vergleichsweise einfach und kostengünstig herstellen. Zudem ist eine Kopplung auf einfache Weise möglich.

Um eine einfache Herstellung des Mitnehmers zu erreichen ist vorgesehen, dass der Zapfen als flach-rechteckiger Streifen ausgebildet ist, und die Öffnung aus einer komplementär dazu geformten Ausnehmung besteht. Dabei ist auch sicher gestellt, dass den beengten Platzverhältnissen insbesondere in der Breite Rechnung getragen wird.

Um ein einfaches Kuppeln des Umlenkgliedes mit der Treibstange zu erreichen ist es zweckmäßig, dass die Treibstangen unmittelbar unter den Stulpschienen geführt sind und dass die Treibstangen von dem Führungskanal untergriffen werden.

Weitere vorteilhafte Ausgestaltungen ergeben sich aus den Zeichnungen. Es zeigt
- Fig. 1: eine Eckumlenkung im Anlieferungszustand,
- Fig. 2: eine Eckumlenkung im funktionsbereiten Zustand,
- Fig. 3: einen Führungskanal in einer Explosionsdarstellung und
- Fig. 4: einen Schnitt entlang der Linie IV-IV in Fig. 2.

In der Fig. 1 ist die Eckumlenkung 1 im Anlieferungszustand dargestellt. Die Eckumlenkung 1 dient zur Übertragung einer Stellbewegung von einem Flügelholm auf einen nahezu rechtwinklig dazu verlaufenden zweiten Flügelholm. Dazu wird die Eckumlenkung üblicherweise im Eckbereich des Flügels in einer Beschlagaufnahmenut am Falz montiert. Die Antriebsbewegung wird beispielsweise durch ein Treibstangengetriebe erzeugt, welches eine verschiebbare Treibstange aufweist. Die Treibstange des Treibstangengetriebes ist direkt oder indirekt mit der Treibstange 2 der Eckumlenkung 1 verbunden, so dass die Schubbewegung der Treibstange des Treibstangengetriebes auf die Treibstange 2 übertragen wird.

Die Treibstange 2 ist unter der Stulpschiene 3 längsverschiebbar geführt. Die Stulpschiene 3 ist über ein Gelenk 4 mit einer Stulpschiene 5 verbunden, so dass die Stulpschienen 3, 5 im Funktionszustand nach Fig. 2 einen Stulpwinkel bilden. Die Stulpschienen 3, 5 sitzen auf einer ersten Stufe der als Stufennut ausgebildeten Beschlagaufnahmenut auf und decken diese ab.

Ausweislich der Fig. 1 ist an der Stulpschiene 5 ein Führungskanal 6 befestigt. Der Führungskanal 6 weist zwei im Winkel angeordnete Schenkel 7, 8 und einen diese verbindenden Übergangsbogen 9 auf. In dem Führungskanal ist - hier nicht sichtbar - ein biegsames Umlenkglied angeordnet. Der Schenkel 8 steht im Anlieferungszustand nach Fig. 1 rechtwinklig von den Stulpschienen 3, 5 ab, die einen Winkel von 180° zueinander einnehmen. Der Schenkel 7 ist der Stulpschiene 5 fest zugeordnet. Dazu weist die Stulpschiene 5 Öffnungen 10 auf, in die Formschlussmittel 11 in Form von Befestigungsansätzen 12 eingreifen und hier plastisch verformt werden. Der Führungskanal 6 ist bezogen auf eine Winkelhalbierende spiegelsymmetrisch ausgebildet, so dass an dem Schenkel 7 identische Formschlussmittel 13 in Form von Befestigungsansätzen 14 vorhanden sind. Diese sind mit entsprechenden Gegenformschlussmitteln 15 in Form von länglichen Öffnungen 1.6 in der Stulpschiene 3 kuppelbar, wenn die Stulpschiene 3 um das Gelenk 4 verschwenkt wird. Dazu sind die Stulpschienen 3, 5 bezogen auf das Gelenk 4 ebenfalls spiegelsymmetrisch ausgebildet. Die Festlegung des Führungskanals 6 an den Stulpschienen 3 kann durch die einteilig mit dem Führungskanal 6 ausgebildeten Befestigungsansätze 12, 14 ohne zur Hilfenahme separater Befestigungsmittel erfolgen. Die Formschlussmittel 11, 12 lassen zudem eine Anbindung an die jeweils anderen Stulpschienen 3 bzw. 5 zu, wenn die Stulpschienen 3, 5 an dem Gelenk 4 verschwenkt werden. Es ist dabei auch zweckmäßig, dass die Stulpschienen 3 und 5 bezogen auf das Gelenk 4 spiegelsymmetrisch ausgebildet sind. Dass heißt, die Abstände der Öffnungen 10, 16, die von Riegeleingriffselementen 17 durchgriffenen Langlöcher 18, 19 und Bohrungen 20 für Befestigungselemente sowie weitere - hier nicht dargestellte - Einzelheiten der Stulpschienen 3, 5 sind bezogen auf den jeweiligen Abstand von dem Gelenk 4 identisch. Dadurch ergibt sich keine Verwechslungsgefahr bei der Montage der Eckumlenkungen 1 bei deren Herstellung und der Montage der Eckumlenkungen 1 an dem Flügel. Es ist somit gleichgültig, ob der Führungskanal 6 an der Stulpschiene 3 befestigt wird oder - wie dargestellt - an der Stulpschiene 5, da die Stulpschienen 3, 5 und der Führungskanal 6 mittelsymmetrisch aufgebaut sind. Dies erleichtert auch die automatisierte Montage der Eckumlenkungen 1.

Um eine Antriebsverbindung der Treibstange 2 mit der Treibstange 21 herstellen zu können, die entsprechend Fig. 2 in deren Funktionsstellung im wesentlichen im rechten Winkel zur Treibstange 2 längs der Stulpschiene 5 verschiebbar geführt ist, ist das Gelenk 4 vorgesehen. Das Gelenk 4 besteht aus einer Sollbiegestelle, die mit seitlichen Ausnehmungen 22 versehen ist, durch die zum einen die Sollbiegestelle durch Schwächung des Querschnitts der Verbindung der Stulpschienen 3, 5 überhaupt erreicht wird. Die Sollbiegestelle könnte selbstverständlich auch durch Ausnehmungen im Übergangsbereich der Stulpschienen 3, 5 erreicht werden, die einen gewissen Abstand von den Seitenkanten 23 der Stulpschienen 3, 5 haben. Beim Biegen der Stulpschienen 3, 5 würde sich jedoch zwangsweise an der Seitenkante 23 der Stulpschienen 3, 5 eine nach außen weisende Wulst ergeben, welche eine Montage in der Beschlagaufnahmenut des Flügels erschwert. Daher ist es vorteilhaft, wenn die Sollbiegestelle mit seitlichen offenen Ausnehmungen 22 versehen ist, so dass die seitliche Auswölbung vermieden werden kann.

Die Treibstange 21 steht in der Fig. 1 bereits in Antriebsverbindung mit dem Umlenkglied 25 (Fig. 3). Dazu ist an dem Umlenkglied 25 und den Treibstangen 2, 21 jeweils eine lösbare Kupplungsverbindung vorgesehen, die aus einer Mitnehmer-Öffnungsverbindung besteht. Mit der Mitnehmer-Öffnungsverbindung ist eine Formschlussverbindung gemeint, bei der ein Element (z.B. ein Zapfen) in eine Öffnung (z.B. eine Bohrung) eines anderen Elementes eingreift. Derartige Kupplungsverbindungen lassen sich vergleichsweise einfach und kostengünstig herstellen. Zudem ist eine Kopplung auf einfache Weise möglich. Im dargestellten Ausführungsbeispiel ist bezugnehmend auf Fig. 3 vorgesehen, dass der Zapfen als rechteckiger Streifen 26 ausgebildet ist und die Öffnung aus einer komplementär dazu geformten Ausnehmung 27 in den Treibstangen 2, 21 besteht. Die Ausgestaltung als schmaler rechteckiger Streifen 26 stellt dabei sicher, dass den beengten Platzverhältnissen insbesondere in der Breite Rechnung getragen wird. Aus der Fig. 4 wird deutlich, dass die Treibstange 5 von dem Führungskanal 6 seitlich umgriffen wird, so dass sich in der Erstreckung quer zu Verschieberichtung der Treibstange 21 kein großer Bauraum zur Verfügung steht.

Aufgrund der bereits vorstehend beschriebenen Symmetrie der Stulpschienen 3, 5 und des Führungskanals 6 sowie der maßlichen Übereinstimmung der Treibstangen 2 und 21 sind die Ausnehmungen 26 und die Streifen 26 so angeordnet, dass die Treibstangen 2 oder 21 mit dem Umlenkglied 25 über das Schwenken der Stulpschienen 3, 5 an dem Gelenk 4 gekuppelt werden. Die Antriebsverbindung der Treibstangen 2, 21 wird somit nicht über einen zusätzlichen Arbeitsgang hergestellt, sondern erfolgt quasi automatisch bei Verschwenken der Stulpschiene 2. Dies kann erfolgen, wenn die Montage der Eckumlenkung 1 an der Flügelecke des Fensters erfolgt oder aber, wenn eine Montage im abgewinkelten Zustand erfolgen soll, in einem der Montage vorgelagerten Arbeitsgang z.B. in einer dafür vorgesehenen Vorrichtung.

Beim Verschwenken der Stulpschiene 3 greift der Streifen 26 in die komplementär dazu ausgebildete Ausnehmung 26 ein, wobei ein einfaches Kuppeln des Umlenkgliedes 25 mit der Treibstange 2 dadurch erreicht wird, dass die Treibstangen 2, 21 unmittelbar unter den Stulpschienen 3, 5 geführt sind und dass die Treibstangen 2, 21 von dem Führungskanal 6 übergriffen werden.

Das die Treibstangen 2, 21 so bemessen sind, dass sie seitlich von dem Führungswinkel 4 umgriffen werden, bewirkt auch eine einfache Befestigung des Führungskanals 6 an der Stulpschiene 3 und erleichtert gleichzeitig die Montage. Über die U-Schenkel wird die Treibstange nämlich bereits umgriffen, bevor der Streifen 26 des Umlenkgliedes 25 in die Ausnehmung 26 eintauchen kann und somit das Umlenkglied 25 und die Treibstange 2 in Wirkverbindung treten können. Die Treibstange 2 wird dadurch quer zur Verschieberichtung ausgerichtet, so dass die Kupplungsmittel 25, 26 problemlos ineinander greifen können. Eine mögliche Montage der Eckumlenkung 1 an dem Flügel kann dadurch erfolgen, dass diese mit dem an der Stulpschiene 21 befestigten Führungskanal 6 an die Beschlagaufnahmenut des Flügels herangeführt und darin befestigt oder zumindest fixiert wird. Das passgenaue Ausrichten wird dabei über den Winkel 30 erreicht, der an dem Boden der Beschlagaufnahmenut anliegt und über die Stulpschiene 21, die an der oberen Stufe der Beschlagaufnahmenut aufliegt. Dann wird die noch nicht anliegende Stulpschiene 2 an dem Gelenk verschwenkt und zur Anlage an dem zweiten Flügelholm bzw. der Beschlagaufnahmenut gebracht. Dabei werden die Treibstangen 2, 21 über das Umlenkglied 25 antriebsverbunden.

Eine mögliche Montage der Eckumlenkung 1 an dem Flügel kann dadurch erfolgen, dass diese mit dem an der Stulpschiene 21 befestigten Führungskanal 6 an die Beschlagaufnahmenut des Flügels herangeführt und darin befestigt oder zumindest fixiert wird. Das passgenaue Ausrichten wird dabei über den Winkel 30 erreicht, der an dem Boden der Beschlagaufnahmenut anliegt und über die Stulpschiene 21, die an der oberen Stufe der Beschlagaufnahmenut aufliegt. Dann wird die noch nicht anliegende Stulpschiene 2 an dem Gelenk verschwenkt und zur Anlage an dem zweiten Flügelholm bzw. der Beschlagaufnahmenut gebracht. Dabei werden die Treibstangen 2, 21 über das Umlenkglied 25 antriebsverbunden.

In der Darstellung nach Fig. 3 ist erkennbar, dass der Führungskanal 6 aus zwei Winkeln 30, 31 besteht, die zwischen sich das Umlenkglied 25 aufnehmen, wie insbesondere in Verbindung mit Fig. 4 deutlich wird. Der innere - in Richtung des Flügels gelegene - Winkel 30 besitzt eine U-förmige Profilierung, dessen freie U-Schenkel 32 in Richtung der dem jeweiligen Schenkel 7 oder 8 zugeordneten Stulpschienen 2, 21 weisen. Neben einer Steigerung der mechanischen Belastbarkeit des Führungskanals 6 wird damit auch eine seitliche Führung des Umlenkglieds 25 erreicht. Die weitgehend geschlossen Bauform ermöglicht darüber hinaus auch eine größere Schmiermittelzugabe und die Vermeidung von eindringenden Verunreinigungen.

Der in Richtung der Stulpschienen gelegene äußere Winkel 31 besteht aus einem flachem Streifen, der an dem Winkel 30 befestigt ist. Dadurch ergibt sich eine in sich geschlossene Baugruppe, deren Einzelteile sich einfach und kostengünstig z.B. durch Stanzen herstellen lassen und montiert werden können. Vorzugsweise erfolgt die Herstellung aus bereits vorverzinkten Blechabschnitten, so dass eine Nachbearbeitung entfallen kann. Aufgrund der geringen Materialdicken ist auch entlang der Bearbeitungskanten bei Stanzen nicht mit Korrosion zu rechnen. Der Führungskanal 6 kann durch die besondere Ausgestaltung in großer Stückzahl - beispielsweise automatisiert-vorgefertigt werden, ebenso wie die Stulpschienen 3, 5 zusammen mit den Treibstangen 2, 21, so dass die endgültige Montage des Führungskanals 6 an der Stulpschiene 5 zu einem späten Zeitpunkt erfolgen kann. Dies erleichtert die betriebsinterne Logistik.

Die U-Schenkel 32 des Winkels 30 weisen die bereits vorstehend beschriebenen Befestigungsansätze 12, 14 zur Verbindung mit den Stulpschienen 3, 5 auf. Die Bereitstellung von separaten Befestigungselementen zur Verbindung des Winkels 30 bzw. des Führungskanals 6 mit den Stulpschienen 3, 5 entfällt daher. Der Winkel 30 lässt sich als Stanzformteil kostengünstig und zugleich hoch belastbar herstellen. Ausgangspunkt ist dabei ein schmaler Metallstreifen, der seitlich freigeschnitten wird, damit die Befestigungsansätze 12, 14 entstehen. Die Breite 33 des Winkels 31 ist so auf das lichte Maß 34 zwischen den U-Schenkeln 32 abgestimmt, dass dieser zwischen diese eingeführt werden kann und von den U-Schenkeln 32 des Winkels 30 seitlich umgriffen wird. Der Winkel 30 wird so zusätzlich versteift, da die U-Schenkel 32 gegeneinander abgestützt werden.

Dabei ist die Schenkellänge 35 der U-Schenkel 32 so bemessen ist, dass diese sich an der Stulpschiene 3, 5 abstützt, wenn die Kupplungsverbindung des Umlenkgliedes 25 mit den Treibstangen 2, 21 in Eingriff kommt. Der Winkel 30 liegt daher auf der gesamten Länge des Schenkels 7, 8 an der Stulpschiene 3, 5 an. Dadurch wird ein Koppeln des Umlenkgliedes 25 mit den Treibstangen 3, 5 möglich; ohne dass dabei ein Druck auf die Treibstange 2, 21 und/oder das Umlenkglied 25 erfolgt. Ein weitergehender Druck senkrecht zur Ebene der Stulpschienen 3, 5 würde zur Verformung der Treibstange 2, 21 und/oder des Umlenkgliedes 25 führen und eine größere Reibung mit sich bringen.

Der Winkel 30 besitzt an seinen freien Enden 36 einen Steg 37, der im eingebauten Zustand in Richtung des Bodens der Beschlagaufnahrrienut vorragt. Dadurch wird der Führungskanal 6 gegenüber dem Boden der Beschlagaufnahmenut abgestützt, so dass dieser bei Belastung keine Ausweichbewegung machen kann. Die Anordnung an den Enden 35 des Führungskanals 6 gewährleistet dabei eine maximale Kraftaufnahme über den maximierten Hebelarm und eine einfache Herstellung, da der Boden 38 (Fig. 4) des U-förmigen Querschnitts des Winkels 30 lediglich etwas verlängert und abgewinkelt werden muss.

Schließlich ist noch erwähnenswert, dass jede der Treibstangen 2, 21 in der Montagestellung fixiert ist. Diese Montagestellung ist vorzugsweise gegeben, wenn sich die Treibstangen 2, 21 und dadurch das Umlenkglied 25 in einer Mittelstellung bezogen auf den Gesamthub befinden. Dadurch muss die Treibstange 2 oder 21, die zu einem späteren Zeitpunkt mit dem Umlenkglied 25 gekoppelt wird, nicht entsprechend ausgerichtet werden und die Kopplung erfolgt durch einfaches Umbiegen der Stulpschiene 3.

Aus der Fig. 3 und 4 ist noch entnehmbar, dass der Winkel 31 in Richtung des Winkels 30 weisende Befestigungsansätze 39 aufweist, die entsprechende Öffnungen 40 in dem Winkel 30 durchgreifen. Die Befestigungsansätze 38 sind über die gesamte Schenkellänge des Schenkel 7, 8 verteilt angeordnet und sind als zahnförmige Lappen ausgebildet, die entsprechend der Fig. 4 den Boden 38 des Winkels 30 umgreifen. Das Umlenkglied 25 wird dadurch allseitig mit einem definierten Spiel umgriffen, so dass ein nur geringer Schlupf durch Aufwellen des Umlenkgliedes 25 entstehen kann.

### Bezugszeichenliste

- 1: Eckumlenkung
- 2: Treibstange
- 3: Stulpschiene
- 4: Gelenk
- 5: Stulpschiene
- 6: Führungskanal
- 7: Schenkel
- 8: Schenkel
- 9: Übergangsbogen
- 10: Öffnung
- 11: Formschlussmittel
- 12: Befestigungsansatz
- 13: Formschlussmittel
- 14: Befestigungsansatz
- 15: Gegenformschlussmittel
- 16: Öffnung
- 17: Riegelelement
- 18: Langloch
- 19: Langloch
- 20: Bohrung
- 21: Treibstange
- 22: Ausnehmung
- 23: Seitenkante
- 25: Umlenkglied
- 26: Streifen
- 27: Ausnehmung
- 30: Winkel
- 31: Winkel
- 32: U-Schenkel
- 33: Breite
- 34: Abstand
- 35: Schenkellänge
- 36: Ende
- 37: Steg

- 38: Boden
- 39: Befestigungsansatz
- 40: Ausnehmung

## Patentansprüche

1. Eckumlenkung (1) für einen in einer Beschlagaufnahmenut eines Flügels eines Fensters oder einer Tür aufgenommenen Treibstangenbeschlag, mit zwei über ein Gelenk (4) miteinander verbundenen Stulpschienen (3, 5) und einem Führungskanal (6) für ein Umlenkglied (25), das mit zwei im rechten Winkel zueinander bewegbaren und an den Stulpschienen (3, 5) geführten Treibstangen (2, 21) kuppelbar ist, wobei der Führungskanal (6) zwei im Winkel angeordnete Schenkel (7, 8) und einen diese verbindenden Übergangsbogen (9) aufweist, und wobei einer der Schenkel (7, 8) einer der Stulpschienen (3, 5) fest zugeordnet ist,
**dadurch gekennzeichnet,**
**dass** die Stulpschienen (3, 5) im Anlieferungszustand einen Winkel von 180° zueinander einnehmen und das Gelenk (4) aus einer Sollbiegestelle besteht, wobei an dem Umlenkglied (25) und zumindest einer Treibstange (2, 21) eine lösbare Kupplungsverbindung vorgesehen ist und die zumindest eine Treibstange (2, 21) mit dem Umlenkglied (25) über das Schwenken der Stulpschienen (3, 5) an dem Gelenk (4) kuppelbar ist.

2. Eckumlenkung nach Anspruch 1,
**dadurch gekennzeichnet,**
**dass** an dem Führungskanal (6) Formschlussmittel (11, 13) vorgesehen sind, die mit entsprechenden Gegenformschlussmitteln (3, 5) der Stulpschiene (3, 5) kuppelbar sind.

3. Eckumlenkung nach Anspruch 1 oder 2,
**dadurch gekennzeichnet,**
**dass** die Stulpschienen (3, 5) bezogen auf das Gelenk (4) spiegelsymmetrisch ausgebildet sind.

4. Eckumlenkung nach einem der Ansprüche 1 bis 3,
**dadurch gekennzeichnet,**
**dass** die Sollbiegestelle mit seitlichen Ausnehmungen (22) versehen ist.

5. Eckumlenkung nach einem der Ansprüche 1 bis 4,
**dadurch gekennzeichnet,**
**dass** die Kupplungsverbindung aus einer Mitnehmer-Öffnungsverbindung besteht.

6. Eckumlenkung nach Anspruch 5,
**dadurch gekennzeichnet,**
**dass** die Mitnehmer-Öffnungsverbindung einen Zapfen und eine Öffnung besitzt, wobei der Zapfen als flach-rechteckiger Streifen (26) ausgebildet ist, und die Öffnung aus einer komplementär dazu geformten Ausnehmung (27) besteht.

7. Eckumlenkung nach einem der Ansprüche 1 bis 6,
**dadurch gekennzeichnet,**
**dass** die Treibstangen (2, 21) unmittelbar unter den Stulpschienen (3, 5) geführt sind und dass die Treibstangen (2 ,21) von dem Führungskanal (6) untergriffen werden.

## Claims

1. A corner deflection (1) for an espagnolette fitting that is accommodated in a fitting-receiving groove of a window sash or door leaf, having two cover rails (3, 5) which are interconnected by a joint (4) and a guide channel (6) for a deflection member (25) that can be coupled to two espagnolettes (2, 21) which can be moved relative to one another at a right angle and are guided along the cover rails (3, 5), wherein the guide channel (6) exhibits two legs (7, 8) arranged at an angle from each other and a transition bow (9) that connects the two legs (7, 8), and wherein one of the legs (7, 8) is permanently assigned to one of the cover rails (3, 5),
**characterised in that**
the cover rails (3, 5) extend at an angle of 180° to one another in the delivered state and the joint (4) consists of a set bending point, with a detachable coupling connection being provided on the deflection member (25) and on at least one espagnolette (2, 21), and the at least one espagnolette (2, 21) with the deflection member (25) being connectable by the swivelling of the cover rails (3, 5) on the joint (4).

2. A corner deflection according to Claim 1,
**characterised in that**
form-fitting means (11, 13) that can be coupled to corresponding mating form-fitting means (3, 5) on the cover rail (3, 5) are provided on the guide channel (6).

3. A corner deflection according to Claim 1 or 2, **characterised in that** the cover rails (3, 5) are configured mirror-symmetrically relative to the joint (4).

4. A corner deflection according to any one of Claims 1 to 3, **characterised in that** the set bending point is provided with lateral recesses (22).

5. A corner deflection according to any one of Claims 1 to 4, **characterised in that** the coupling connection consists of a driver-and-slot connection.

6. A corner deflection according to Claim 5,
**characterised in that**
the driver-and-slot connection has a lug and a slot, with the lug being configured as a flat/rectangular strip (26) and the slot comprising an opening (27) formed complementarily to it.

7. A corner deflection according to any one of Claims 1 to 6, **characterised in that** the espagnolettes (2,21) are guided immediately beneath the cover rails (3,5) and that the espagnolettes (2 ,21) are pass-fit supported by the guide channel (6).

## Revendications

1. Renvoi d'angle (1) pour une ferrure de crémone, qui est logée dans une rainure de réception, équipant un battant d'une fenêtre ou d'une porte, avec deux têtières (3, 5), reliées ensemble par l'intermédiaire d'une articulation (4), et avec un canal de guidage (6) pour un organe de renvoi (25), qui peut être couplé avec deux tringles de manoeuvre (2, 21), qui peuvent être déplacées à angle droit l'une vers l'autre et conduites aux têtières (3, 5), sachant que le canal de guidage (6) est doté de deux ailes (7, 8), qui forment un angle, et d'un arc de transition (9), qui relie celles-ci ensemble, et sachant que l'une des ailes (7, 8) est associée fixement à l'une des têtières (3, 5), **caractérisé en ce que** les têtières (3, 5), à l'état de livraison, forment un angle de 180° l'une par rapport à l'autre et que l'articulation (4) consiste en un point de flexion de consigne, sachant qu'un système de couplage amovible est prévu sur l'organe de renvoi (25) et sur au moins une tringle de manoeuvre (2, 21), et qu'au moins ladite tringle de manoeuvre (2, 21) peut être couplée avec l'organe de renvoi (25), par le pivotement de la têtière (3, 5) sur articulation (4).

2. Renvoi d'angle selon la revendication 1, **caractérisé en ce que**, sur le canal de guidage (6) sont prévus des moyens d'emboîtement (11, 13), qui peuvent être couplés avec des moyens d'emboîtement complémentaires (3, 5) de la têtière (3, 5).

3. Renvoi d'angle selon la revendication 1 ou 2, **caractérisé en ce que** la têtière (3, 5) est à symétrie spéculaire par rapport à l'articulation (4).

4. Renvoi d'angle selon l'une des revendications 1 à 3, **caractérisé en ce que** le point destiné à la flexion est pourvu d'évidements latéraux (22).

5. Renvoi d'angle selon l'une des revendications 1 à 4, **caractérisé en ce que** le système de couplage consiste en une liaison à entraîneur et ouverture.

6. Renvoi d'angle selon la revendication 5, **caractérisée en ce que** la liaison à entraîneur et ouverture est dotée d'une broche et d'une ouverture, sachant que la broche est réalisée sous la forme d'une bande rectangulaire, plate (26) et que l'ouverture consiste en un évidement de forme complémentaire (27).

7. Renvoi d'angle selon l'une des revendications 1 à 6, **caractérisé en ce que** les tringles de manoeuvre (2, 21) sont agrippées à l'arrière des têtières (3,5) par le canal de guidage (6).
